# FASCICULE DE BREVET EUROPEEN

(11) **EP 0 419 325 B1**
(45) Date de publication et mention de la délivrance du brevet: **13.04.1994**
(21) Numéro de dépôt: 90402520.2
(22) Date de dépôt: 13.09.1990
(51) Int. Cl.: H01H 9/46

(54) **Dispositif interrupteur limiteur de courant**
Strombegrenzende Schaltvorrichtung
Current limiting switching device

(30) Priorité: 20.09.1989 FR 8912391
(43) Date de publication de la demande: 27.03.1991
(73) Titulaire: TELEMECANIQUE, 92504 Rueil Malmaison Cedex (FR)
(72) Inventeur: Blanchard, Christian, F-92500 Rueil Malmaison (FR); Lauraire, Michel, F-92400 Courbevoie (FR); Boucheron, Thierry, F-78780 Maurecourt (FR)
(74) Mandataire: de Saint-Palais, Arnaud Marie

(56) Documents cités:
- EP-A- 0 067 321
- EP-A- 0 165 321
- BE-A- 458 469
- DE-C- 658 697
- GB-A- 548 810
- GB-A- 1 574 886

## Description

L'invention se rapporte à un dispositif interrupteur limiteur de courant comprenant dans un boîtier isolant :
- une chambre reliée à l'extérieur et apte à recevoir une pièce fixe et une pièce d'interrupteur mobile dans un plan, ces pièces étant respectivement équipées de pastilles de contacts pour établir et interrompre un circuit électrique passant par deux bornes lorsque l'on déplace un organe de commande agissant sur la pièce mobile ;
- un déflecteur conducteur qui est électriquement relié à la pièce de contact fixe et qui s'étend dans la chambre de façon telle qu'un des pieds d'arc apparaissant à l'ouverture puisse s'y déplacer.

Des dispositifs répondant à la constitution mentionnée ci-dessus sont décrits dans le document EP-A-0 165 321. Ils sont utilisés notamment dans des appareils tels que les disjoncteurs destinés à la protection des lignes d'installations industrielles, ou domestiques.

Ils peuvent, le cas échéant, être employés dans des appareils plus complexes où se trouvent combinés des moyens de disjonction et des moyens d'établissement du courant commandés à distance tels que les contacteurs.

On sait que les appareils de protection du type disjoncteur visent l'interruption aussi rapide que possible du courant lorsque celui-ci subit une croissance correspondant à celle que prendraient des courants de court-circuit francs. Un objectif déterminant de ces appareils est d'obtenir, non seulement une limitation très importante de l'intensité des courants de court-circuit, mais encore de rendre aussi court que possible l'intervalle de temps pendant lequel ces courants vont circuler dans le circuit à protéger.

On rappellera que, la vitesse de croissance des courants de défaut étant maîtrisée par la tension développée dans l'arc qui apparaît entre les contacts lors d'une ouverture, cette tension doit atteindre des niveaux aussi élevés que possible, compte tenu de la tension d'alimentation du réseau auquel on s'intéresse.

On a déjà proposé différentes manières d'augmenter la tension de l'arc, notamment en agissant sur sa longueur, sa température et sa section. Parmi les moyens qui sont couramment employés pour augmenter la longueur de l'arc figurent naturellement ceux qui prévoient de communiquer aux contacts un écartement aussi important que possible dans un temps extrêmement court ; ces moyens requièrent la mise en ouvre d'une énergie non négligeable.

On a également proposé de munir les chambres de coupure dans lesquelles sont disposés les interrupteurs, d'une multiplicité d'ailettes métalliques, ou bonnes conductrices de la chaleur, pour qu'un arc sur lesquelles il s'épanouit soit l'objet d'un refroidissement important ; une mise en ouvre de cette technique, toujours largement utilisée, requiert la fabrication, l'assemblage et le montage d'ailettes dont le coût technique est relativement important, et ceci, d'autant plus que l'appareil est de petite taille ; par ailleurs, le volume nécessaire à la mise en place de ces ailettes implique que l'on soit relativement libre dans le choix des dimensions, situation qui se présente de moins en moins fréquemment, notamment lorsque des normes dimensionnelles régissent l'encombrement de ces appareils.

Parmi les solutions également proposées pour augmenter la tension de l'arc, figurent aussi celle qui met en ouvre une interaction d'une induction magnétique avec le courant afin de favoriser son développement naturel, et celle qui utilise un écran isolant pour allonger l'arc et/ou en réduire fortement la section par étranglement contre une paroi isolante.

La présente invention se propose de fournir un dispositif interrupteur limiteur de courant sans ailette dont l'encombrement et le coût technique sont moindres que ceux des dispositifs interrupteurs à ailettes ayant des caractéristiques de limitation sensiblement équivalentes :

Selon l'invention, ce dispositif est caractérisé en ce que :
- la chambre présente deux parois opposées convergeant vers une fente allongée et étroite qui communique avec l'extérieur et qui est placée sensiblement dans le plan de mouvement du contact mobile de façon telle qu'une portion importante de la longueur de l'arc s'y trouve chassée lors de son développement.
- le déflecteur a une extrémité située au voisinage d'une extrémité de la fente ou dans celle-ci,
- la largeur de la chambre et les dimensions de la fente sont choisies pour entraîner un rétrécissement de la section de l'arc,
- un conducteur formant une boucle placée extérieurement au boîtier, est relié à la pièce de contact fixe et passe en regard de la fente.

L'invention sera mieux comprise à la lecture de la description ci-dessous et à l'examen des figures annexées qui l'accompagnent en illustrant :
A la figure 1, une vue en élévation et en coupe par un plan longitudinal moyen TT' d'un dispositif interrupteur à double coupure ;
A la figure 2, une vue en coupe et en vue de dessus du dispositif précédent, par un plan brisé TU ;
A la figure 3, une vue en perspective d'une double boucle de soufflage pouvant être associée au dispositif interrupteur de la figure 1 ;
A la figure 4, une vue en plan d'une pièce découpée à partir de laquelle on peut, par déformation, obtenir la pièce de soufflage ;
A la figure 5, une vue en élévation partielle et en coupe par le plan TT' d'une portion d'interrupteur montrant le développement que subit l'arc au cours d'une ouverture ;
A la figure 6, une vue de côté en coupe du dispositif de la figure 1 par un plan VV' qui montre en outre une variante de réalisation susceptible de permettre un choix de la tension ;
A la figure 7, une vue de côté en coupe d'un dispositif comparable à celui de la figure 1 mais dans lequel la fente de laminage de l'arc affecte un parcours sinueux ;
A la figure 8, une vue en coupe schématique par un plan moyen d'un appareil interrupteur dans lequel la fente de laminage de l'arc a été disposée d'une manière différente ; et
A la figure 9, un système de courbes montrant l'évolution de la tension d'arc et celle du courant au cours d'une ouverture sur court-circuit.

Un dispositif interrupteur 1 en boîtier isolant 2, visible à la figure 1, comporte dans un plan de symétrie PP' d'une cavité 10 qui est celui de la figure, une paire de pastilles de contacts fixes 3, 4 qui sont respectivement reliées à deux bornes 5, 6 à l'aide de conducteurs tels que 7, 8 qui les portent, et une paire de pastilles de contacts mobiles 13, 14 portées par un pont de contact conducteur 11.

Dans le mode de réalisation non limitatif représenté sur cette figure, un ressort de rappel 12 s'appuie sur une paroi 15 de la chambre et communique au pont de contact 11 une force mesurée pour appliquer à l'état de fermeture de l'interrupteur les pastilles mobiles de ce dernier contre les pastilles fixes.

Un poussoir mobile isolant 16, qui est avantageusement guidé dans le boîtier et qui participe au maintien transversal du pont de contact, permet de communiquer à celui-ci un mouvement dans le plan de la figure, lorsqu'une extrémité 17, accessible de l'extérieur, subit des déplacements de sens F ou G communiqués par un poussoir 18. Ce dernier constitue l'organe de commande terminal d'un appareil électrique tel qu'un disjoncteur ou un contacteur protégé contre les courants excessifs.

Afin de faciliter le développement et le déplacement des arcs apparaissant entre les pastilles lors d'ouvertures sur court-circuit, deux pièces métalliques 21, 22 reliées aux contacts fixes sont, d'une part, disposées dans la chambre symétriquement par rapport à l'axe de déplacement XX' du pont mobile, tandis que, d'autre part, une troisième pièce 23 non reliée électriquement et circulant symétriquement d'une chambre 24 jusqu'à une chambre symétrique 25, s'étend sensiblement en regard des deux précédentes en passant sous le ressort de rappel 12. Ces pièces métalliques appelées également déflecteurs, sont généralement en acier ou en cuivre et sont destinées à servir de chemin conducteur pour les pieds supérieurs et inférieurs des arcs qu'elles refroidissent en même temps.

Ainsi qu'on le voit sur la figure 1, des extrémités libres telles que 26, 27 de ces déflecteurs prennent des chemins divergents qui les conduisent dans, ou jusqu'à la proximité immédiate d'une ouverture en forme de fente étroite 30, 31 qui communique avec l'extérieur, voir aussi la figure 2.

Les conducteurs tels que 7 ou 8, qui circulent à l'extérieur des chambres, effectuent des trajets en forme de boucle, visibles en pointillés sur la figure 1, qui les amènent chacun sensiblement en regard d'une des fentes étroites par leurs portions rectilignes descendantes 32, 33 parallèles aux directions longitudinales de celles-ci.

Selon un mode de réalisation préféré, voir figures 3 et 2, deux boucles 7ₐ, 7_{b}, de même forme, sont associées à une paire de contacts tels que 3, 13 et circulent respectivement sur deux faces externes opposées 34, 35 du boîtier 2 en reliant la portion 36, respectivement 37, qui supporte respectivement une pastille fixe et la borne associée 5, respectivement 6, voir la figure 2, tandis que le déflecteur 21 vient d'une seule pièce avec la portion 36, de sorte que les différentes portions 26, 21, 36, 7ₐ, 7_{b}, 32ₐ, 32_{b}, 37 peuvent être fabriquées par découpage et cambrage à partir d'un même feuillard de cuivre, voir aussi figure 4.

Afin d'améliorer l'efficacité de ces boucles, qui développent de façon connue une induction dans la chambre afin de communiquer à l'arc des forces de Laplace favorisant son gonflement naturel, on peut avantageusement disposer sous un déflecteur tel que 21, une pièce découpée magnétisable 37 de faible épaisseur et de même profil.

Ainsi que cela apparaît mieux à la figure 2, la largeur d'une chambre telle que 24 va en diminuant, depuis la région 38 où se trouvent les pastilles de contacts jusqu'à l'entrée 39 de la fente 30 qui peut être prolongée par un couloir 41, grâce à deux parois convergentes 42, 43 ; comme mentionné ci-dessus, cette fente et ce couloir débouchent vers l'extérieur en sens H, de sorte que des gaz, dont la pression s'élève dans la chambre lors de l'apparition de l'arc, peuvent être évacués par cette voie.

La présence de cette fente est par ailleurs destinée à provoquer, sur une longueur importante, un rétrécissement de la section de l'arc qui s'y trouve chassé. En effet, voir figure 5, lorsque, à l'ouverture des contacts, un arc 50 qui a pris naissance entre les pastilles se développe rapidement grâce à l'assistance magnétique procurée par la présence des boucles parcourues par le courant, ses pieds se déplacent rapidement le long des déflecteurs en s'éloignant des contacts fixes et mobiles, et sa longueur augmente sensiblement en raison de la divergence de ceux-ci ; on remarquera que les deux arcs qui apparaissent simultanément dans les chambres 24, 25 se trouvent électriquement en série grâce à la circulation de leurs courants dans le déflecteur supérieur commun 23 qui circule lui-même entre des extrémités de fentes opposées 73, 74.

Le gonflement assisté de l'arc 50, voir figure 5, conduit par suite la quasi totalité de sa portion 51 jusque dans la fente en raison du fait que les effets dynamiques de la ou des boucles se font sentir jusqu'à la région proche de leurs portions telles que 32ₐ, respectivement 32_{b}.

Comme les dimensions de cette fente sont choisies pour être inférieures au diamètre que prendrait sans cela la colonne d'arc, celle-ci est obligée de subir un rétrécissement de section qui a pour effet d'augmenter la tension d'arc et donc de réduire considérablement la vitesse de croissance des courants de court-circuit.

Bien que rien ne s'oppose en pratique à la fourniture d'un boîtier 2 présentant localement une fente venant de moulage, celle-ci sera avantageusement formée par l'intervalle - i - séparant localement des cloisons 45, 46 sensiblement parallèles de deux demi-boîtiers 2ₐ, 2_{b} au voisinage d'un côté 47 éloigné de l'axe XX' (voir figure 2). Le boîtier 2 prendra avantageusement la forme d'une solide parallélépipédique autonome pouvant se loger dans un alvéole 48 d'un appareil 49 où des moyens de fixation lui donneront une position bien déterminée par rapport à un poussoir de commande tel que 18 et à des évents 52 venant en regard de la fente 30, 41.

Comme l'équation régissant le taux de croissance des courants de court-circuit fait intervenir la différence entre la tension du réseau et celle qui apparaît aux extrémités de l'arc, on peut souhaiter une adaptation optimale de celle-ci par rapport à la première. Une telle faculté est offerte de façon tout à fait aisée dans le dispositif interrupteur qui vient d'être décrit en agissant sur la longueur et/ou la largeur de la fente.

La possibilité de choix d'une largeur particulière de la fente peut être aisément obtenue, soit grâce à la fabrication de demi-boîtiers portant chacun une demi-fente ayant des dimensions locales différentes, soit encore grâce à la fourniture de demi-boîtiers équipés de moyens d'écartement réglable.

Ces moyens seront avantageusement disposés au voisinage de la fente pour développer des forces transversales susceptibles de communiquer aux demi-boîtiers des déformations élastiques relatives.

Ces moyens devront, en outre, être en mesure d'empêcher un écartement intempestif des demi-boîtiers sous l'effet des pressions développées au moment de l'apparition d'un arc afin de conserver à cette fente la largeur qui lui a été assignée.

A titre d'illustration, un exemple de réalisation de ces moyens est représenté à la figure 6 où deux vis telles que 54 sont disposées chacune au voisinage d'une des extrémités 56, 57 de la fente 30 pour communiquer un écartement élastique aux parois opposées 55, 58 auxquelles elles sont axialement assujetties, d'une part, grâce au filetage 59 et, d'autre part, grâce à la tête 61 de la vis et à une rondelle de butée axiale 62.

Afin que le boîtier conserve son étanchéité dans les régions périphériques où s'opèrent les jonctions des demi-boîtiers, celles-ci seront avantageusement équipées de parois parallèles coopérant pour former des chicanes 66, voir figure 6.

Selon une variante de réalisation visible à la figure 7 qui se propose d'augmenter la tension d'arc en augmentant sa longueur, la fente 60 n'est pas rectiligne comme le cas en a été exposé ci-dessus, mais elle effectue un parcours sinueux ou en dents de scie 68.

Le dispositif interrupteur 1 en boîtier isolant 2 forme, après montage, un tout autonome qui est susceptible d'être installé de façon amovible ou non dans tout appareil tel que 49, voir figure 1. Grâce à la faible épaisseur - d -, voir figure 2, que l'on peut obtenir lorsque l'on se dispense d'utiliser des ailettes de fractionnement et de refroidissement de l'arc, le module interrupteur qui vient d'être décrit est particulièrement adapté à une incorporation dans des boîtiers modulaires fixés par exemple sur un rail normalisé. La faible épaisseur qu'il présente autorise également le montage peu encombrant de plusieurs modules parallèles dans des logements appropriés d'appareils polyphasés tels que des disjoncteurs ou des contacteurs avec protection.

Le dispositif interrupteur 1 qui vient d'être décrit, fait appel, en vue de limiter aussi efficacement que possible les courants de court-circuit, à un pont de contact à double coupure présentant l'avantage d'additionner les deux tensions des arcs apparaissant entre les paires de contacts 3, 13 ; 4, 14. Une telle disposition, qui permet d'obtenir plus aisément une tension d'arc déterminée avec une course réduite des pièces mobiles, n'est toutefois pas la seule susceptible de bénéficier des avantages procurés par un étranglement de l'arc dans une fente longue et étroite.

On peut également, moyennant une adaptation évidente de la forme de la chambre de coupure, non seulement utiliser un interrupteur à simple coupure faisant usage d'un levier de contact mobile, mais encore utiliser deux leviers conducteurs dont chacune des deux extrémités est équipée d'un contact mobile placé respectivement dans chacune de deux chambres particulières, présentant chacune une fente d'étranglement telle que mentionnée ci-dessus. Ces dispositions pourront naturellement bénéficier, comme ci-dessus, de moyens d'assistance au développement de l'arc dont les actions seront efficaces jusqu'aux zones des chambres où se trouvent disposées les fentes d'étranglement. Des pièces magnétisables plates telles que 71, 72 qui pourraient être associées aux boucles de courant pour augmenter l'efficacité de leurs effets magnétiques, seraient disposées extérieurement au boîtier dans des plans tels que WW' ou QQ', voir figure 2.

Selon une variante 80, visible à la figure 8, une conformation particulière des pièces déflectrices d'arc permet de placer la fente 81 dans une région du boîtier 82 distincte de celles représentées ci-dessus.

Alors que, comme dans les cas précédents, le déflecteur présente d'abord une portion rectiligne 83 qui s'éloigne de la pastille de contact fixe 84 dans une direction sensiblement parallèle à celle que prend la traverse 85 du pont de contact mobile 86, un prolongement recourbé 87 conduit l'extrémité 88 du déflecteur complet 89 jusqu'à l'entrée d'une fente 81 qui est ici pratiquée dans une région supérieure 91 du boîtier 82.

Cette région supérieure peut être définie comme celle vers laquelle se dirige le pont de contact 86 lorsque s'opère en sens F une ouverture de l'interrupteur par déplacement de celui-ci le long de l'axe de symétrie XX'.

Compte tenu des nouvelles orientations que prendra un arc 92 lors de son gonflement naturel ou assisté en déplaçant ses pieds le long du déflecteur 89 et sur corne 93 portée par chaque extrémité 94 voisine de la pastille mobile 95, le déflecteur supérieur commun 96 adoptera une conformation recourbée 97 sensiblement parallèle au prolongement 87, 88 pour s'étendre jusqu'à la fente 81.

Lorsqu'une telle disposition est choisie, par exemple pour que l'échappement des gaz développés en sens F lors d'une coupure soit dirigée vers une zone arrière 18 où leur détente ne risque pas d'affecter des appareils voisins, des chicanes appropriées pourront avantageusement être disposées entre l'appareil et un châssis métallique de support pour prévenir d'éventuelles refermetures d'arc sur celui-ci.

Comme dans les modes de réalisation précédents, une ou deux boucles de courant 99 pourront avantageusement être associées extérieurement au boîtier pour favoriser le gonflement de l'arc, en s'attachant, d'une part, à une région conductrice 100 voisine de la pastille de contact fixe et, d'autre part, à une borne de raccordement 101.

Représentés généralement sous la forme de dispositifs interrupteurs à double coupure par pont de contact, des dispositifs dérivés pourront aisément être développés par l'homme du métier pour les appliquer à des interrupteurs à simple coupure où, par exemple, un levier de contact serait relié à l'une des deux bornes par un conducteur déformable tel qu'une tresse de cuivre.

## Revendications

1. Dispositif interrupteur limiteur de courant comprenant dans un boîtier isolant (2) :
- une chambre (24,25) reliée à l'extérieur et apte à recevoir une pièce fixe (36,37) et une pièce d'interrupteur mobile (11) dans un plan, ces pièces étant respectivement équipées de pastilles de contacts (3,4,13,14) pour établir et interrompre un circuit électrique passant par deux bornes (5,6) lorsque l'on déplace un organe de commande agissant sur la pièce mobile,
- un déflecteur (21,22) qui est électriquement relié à la pièce de contact fixe (36,37) et qui s'étend dans la chambre (24,25) de façon telle qu'un des pieds d'arc (50) apparaissant à l'ouverture puisse s'y déplacer,
caractérisé en ce que :
- la chambre (24,25) présente deux parois (42,43) opposées convergeant vers une fente (30,31) allongée et étroite qui communique avec l'extérieur et qui est placée sensiblement dans le plan de mouvement du contact mobile (11) de façon telle qu'une portion importante de la longueur de l'arc (50) s'y trouve chassée lors de son développement,
- le déflecteur (21, 22) a une extrémité (26, 27) située au voisinage d'une extrémité de la fente (30, 31) ou dans celle-ci,
- la largeur de la chambre (24, 25) et les dimensions de la fente sont choisies pour entraîner un rétrécissement de la section de l'arc,
- un conducteur (7, 8) formant une boucle (7ₐ, 7_{b}) placée extérieurement au boîtier, est relié à la pièce de contact fixe et passe en regard de la fente (30, 31).

2. Dispositif interrupteur selon la revendication 1, caractérisé en ce que la fente (30, 31) s'étend parallèlement au mouvement du contact mobile (11) dans une région du boîtier (2) où la boucle conductrice cesse d'exercer son influence.

3. Dispositif interrupteur selon l'une des revendications 1 ou 2,
caractérisé en ce que la boucle conductrice (7ₐ, 7_{b}) du conducteur (7, 8) s'étend dans un plan (Q₁) respectivement (Q₂) sensiblement parallèle au plan de déplacement (P) de la pièce mobile (11) et est reliée à une borne (5) du circuit.

4. Dispositif interrupteur selon l'une des revendications 1 à 3,
caractérisé en ce qu'au conducteur (7, 8) est associée une structure magnétisable (71, 72) de faible épaisseur, qui est placée extérieurement au boîtier (2).

5. Dispositif interrupteur selon l'une des revendications 1 à 4,
caractérisé en ce que deux chambres de coupure (24, 25) équipées chacune d'une section d'interrupteur (3, 13 ; 4, 14) et d'une fente (30) respectivement (31) sont disposées symétriquement par rapport à un axe de déplacement (XX') d'un pont de contact mobile (11).

6. Dispositif interrupteur selon l'une des revendications 1 à 4,
caractérisé en ce que le boîtier comporte une unique chambre de coupure recevant une pièce de contact mobile basculante et une pièce de contact fixe, un organe de manoeuvre de la pièce de contact mobile étant disposé dans une région éloignée de la fente.

7. Dispositif interrupteur selon l'une des revendications 1 à 6,
caractérisé en ce que la chambre de coupure (24, 25) reçoit un second déflecteur conducteur (23) circulant entre des extrémités de fentes (57, 73) opposées, distinctes des extrémités (26, 74) recevant les premiers déflecteurs (21, 22).

8. Dispositif interrupteur selon l'une des revendications 1 à 6,
caractérisé en ce que le boîtier (2) du dispositif est présenté sous la forme d'un sous-ensemble autonome de faible épaisseur (- d -), qui est muni de bornes de raccordement (5, 6) et qui vient s'insérer seul ou parallèlement à d'autres boîtiers identiques dans un logement approprié appartenant à une enveloppe d'appareil de protection (49) équipé d'un organe de commande de la pièce mobile de contact.

9. Dispositif interrupteur selon l'une des revendications 1 ou 3 à 8,
caractérisé en ce que la fente (81) s'étend perpendiculairement au mouvement (XX') du contact mobile (85) dans une région où la boucle conductrice (99) développant l'interaction électromagnétique cesse d'exercer son influence.

## Patentansprüche

1. Strombegrenzer-Schaltervorrichtung, die in einem isolierenden Gehäuse (2) aufweist:
- eine nach außen verbundene Kammer (24, 25), die ein festes Teil (36, 37) und ein bewegliches Schalterteil (11) in einer Ebene aufnehmen kann, wobei diese Teile je mit Kontaktpastillen (3, 4, 13, 14) ausgestattet sind, um einen über zwei Klemmen (5, 6) laufenden elektrischen Schaltkreis herzustellen bzw. zu unterbrechen, wenn man ein Steuerorgan bewegt, das auf das bewegliche Teil einwirkt,
- einen Ableiter (21, 22), der elektrisch mit dem festen Kontaktteil (36, 37) verbunden ist und der sich in der Kammer (24, 25) derart erstreckt, daß eine der an der Öffnung erscheinenden Bogenwurzeln (50) sich dort verschieben kann, dadurch gekennzeichnet, daß
- die Kammer (24, 25) zwei entgegengesetzte Wände (42, 43) aufweist, die zu einem länglichen und schmalen Schlitz (30, 31) hin konvergieren, der mit der Außenumgebung in Verbindung steht und der sich im wesentlichen in der Bewegungsebene des beweglichen Kontakts (11) befindet, so daß ein großer Teil der Länge des Bogens (50) hier bei seiner Entstehung verdrängt wird,
- ein Ende (26, 27) des Ableiters (21, 22) sich in der Nähe eines Endes des Schlitzes (30, 31) oder in diesem befindet,
- die Breite der Kammer (24, 25) und die Abmessungen des Schlitzes so gewählt sind, daß sie eine Verengung des Bogenquerschnitts bewirken,
- ein Leiter (7, 8), der eine außerhalb des Gehäuses liegende Schleife (7ₐ, 7_{b}) bildet, mit dem festen Kontaktstück verbunden ist und vor dem Schlitz (30, 31) verläuft.

2. Schaltervorrichtung nach Anspruch 1, dadurch gekennzeichnet, daß der Schlitz (30, 31) sich parallel zur Bewegung des beweglichen Kontakts (11) in einem Bereich des Gehäuses (2) erstreckt, wo die leitende Schleife ihren Einfluß nicht mehr ausübt.

3. Schaltervorrichtung nach einem der Ansprüche 1 oder 2, dadurch gekennzeichnet, daß die leitende Schleife (7ₐ, 7_{b}) des Leiters (7, 8) sich in einer Ebene (Q₁) bzw. (Q₂) erstreckt, die im wesentlichen parallel zur Verschiebungsebene (P) des beweglichen Teils (11) ist, und daß sie mit einer Klemme (5) des Kreises verbunden ist.

4. Schaltervorrichtung nach einem der Ansprüche 1 bis 3, dadurch gekennzeichnet, daß dem Leiter (7, 8) eine magnetisierbare Struktur (71, 72) geringer Dicke zugeordnet ist, die außerhalb des Gehäuses (2) angeordnet ist.

5. Schaltervorrichtung nach einem der Ansprüche 1 bis 4, dadurch gekennzeichnet, daß zwei Unterbrecherkammern (24, 25), die je mit einem Schalterbereich (3, 13; 4, 14) und einem Schlitz (30) bzw. (31) versehen sind, symmetrisch in Bezug auf eine Verschiebeachse (XX') einer beweglichen Kontaktbrücke (11) angeordnet sind.

6. Schaltervorrichtung nach einem der Ansprüche 1 bis 4, dadurch gekennzeichnet, daß das Gehäuse eine einzige Unterbrecherkammer aufweist, die ein kippendes bewegliches Kontaktteil und ein festes Kontaktteil aufnimmt, wobei ein Betätigungsorgan des beweglichen Kontaktteils in einem vom Schlitz entfernt liegenden Bereich angeordnet ist.

7. Schaltervorrichtung nach einem der Ansprüche 1 bis 6, dadurch gekennzeichnet, daß die Unterbrecherkammer (24, 25) einem zweiten leitenden Ableiter (23) aufnimmt, der zwischen entgegengesetzt liegenden Schlitzenden (57, 73) verläuft, die sich von den Enden (26, 74) unterscheiden, die die ersten Ableiter (21, 22) aufnehmen.

8. Schaltervorrichtung nach einem der Ansprüche 1 bis 6, dadurch gekennzeichnet, daß das Gehäuse (2) der Vorrichtung die Form einer autonomen Untereinheit geringer Dicke (- d -) hat, die mit Anschlußklemmen (5, 6) versehen ist und die sich alleine oder parallel mit anderen identischen Gehäusen in einen entsprechenden Sitz einfügt, der zu einer Hülle eines Schutzapparats (49) gehört, der mit einem Steuerorgan für das bewegliche Kontaktteil ausgestattet ist.

9. Schaltervorrichtung nach einem der Ansprüche 1 oder 3 bis 8, dadurch gekennzeichnet, daß der Schlitz (81) sich senkrecht zur Bewegung (XX') des beweglichen Kontakts (85) in einem Bereich erstreckt, wo die die elektromagnetische Wechselwirkung entwickelnde leitende Schleife (99) nicht mehr wirksam ist.

## Claims

1. A current limiting switch device comprising in an insulating case (2) :
- a chamber (24, 25) connected to the outside and adapted for receiving a fixed piece (36, 37) and a switching piece (11) movable in a plane, these pieces being equipped respectively with contact studs (3, 4, 13, 14) for making and breaking an electric circuit passing through two terminals (5, 6) when a control member acting on the mobile piece is moved ;
- a deflector (21, 22) which is connected electrically to the fixed contact piece (36, 37) and which extends into the chamber (24, 25) so that one of the feet of the arc (50) appearing on opening may move therein, characterized in that :
- the chamber (24, 25) has two opposite walls (42, 43) converging towards an elongate narrow slit (30, 31) which communicates with the outside and which is placed substantially in the plane of movement of the mobile contact (11) so that a considerable portion of the length of the arc (50) is driven therein during development thereof ;
- the deflector (21, 22) has an end (26, 27) situated in the vicinity of one end of the slit (30, 31) or therein ;
- the width of the chamber (24, 25) and the dimensions of the slit are chosen to cause narrowing of the section of the arc ;
- a conductor (7, 8) forming a loop (7a, 7b) placed outside the case is connected to the fixed contact piece and passes in front of the slit (30, 31).

2. The switch device as claimed in claim 1,
characterized in that said slit (30, 31) extends parallel to the movement of the mobile contact (11) in a region of the case (2) where the conducting loop ceases to exert its influence.

3. The switch device as claimed in one of claims 1 or 2,
characterized in that the conducting loop (7a, 7b) of the conductor (7, 8) extends in a plane ((Q₁), respectively (Q₂) substantially parallel to the plane of movement (P) of the mobile piece (11) and is connected to a terminal (5) of the circuit.

4. The switch device as claimed in one of claims 1 to 3,
characterized in that a magnetizable structure (71, 72) of small thickness, which is placed outside the case (2) is associated with said conductor (7, 8).

5. The switch device as claimed in one of claims 1 to 4,
characterized in that two cut-off chambers (24, 25) each equipped with a switching section (3, 13 ; 4, 14) and a slit (30), respectively (31) are disposed symmetrically with respect to an axis of movement (XX') of a mobile contact bridge (11).

6. The switch device as claimed in one of claims 1 to 4,
characterized in that the case comprises a single cut-off chamber receiving a tilting contact piece and a fixed contact piece, a means for controlling the mobile contact piece being disposed in a region distant from the slit.

7. The switch device as claimed in one of claims 1 to 6,
characterized in that the cut-off chamber (24, 25) receives a second conducting deflector (23) extending between opposite slit ends (57, 73) distinct from the ends (26, 74) receiving the first deflectors (21, 22).

8. The switch device as claimed in one of claims 1 to 6,
characterized in that the case (2) of the device is in the form of a self-contained sub-assembly of small thickness (-d-) which has connection terminals (5, 6) and which is inserted alone or in parallel with other identical cases into an appropriate housing belonging to a protective apparatus case (49) equipped with a means for controlling the mobile contact piece.

9. The switch device as claimed in one of claims 1 or 3 to 8,
characterized in that said slit (81) extends perpendicularly to the movement (XX') of the mobile contact (85) in a region where the conducting loop (99) developing the electromagnetic interaction ceases to exert its influence.
